# EUROPÄISCHE PATENTSCHRIFT

(11) **EP 3 568 041 B1**
(45) Veröffentlichungstag und Bekanntmachung des Hinweises auf die Patenterteilung: **14.04.2021**
(21) Anmeldenummer: 17823086.8
(22) Anmeldetag: 15.12.2017
(51) Int. Cl.: A45D 40/26, A46B 3/00, A46B 5/00, A46B 9/02

(54) **APPLIKATOR MIT AN SPEZIELLEN BLATTFEDERELEMENTEN FEDERND GELAGERTEN BORSTEN**
APPLICATOR WITH BRUSHES ELASTICALLY SUPPORTED ON SPECIAL LEAF SPRING ELEMENTS
APPLICATEUR PRÉSENTANT DES POILS LOGÉS ÉLASTIQUEMENT SUR DES ÉLÉMENTS PARTICULIERS DE RESSORT À LAME

(30) Priorität: 12.01.2017 DE 202017100134 U
(43) Veröffentlichungstag der Anmeldung: 20.11.2019
(73) Patentinhaber: GEKA GmbH, 91572 Bechhofen (DE)
(72) Erfinder: HARTSTOCK-MARTIN, Karl, 91522 Ansbach (DE); NEFZGER, Susanne, 91725 Ehingen (DE)
(74) Vertreter: Misselhorn, Hein-Martin
(86) Internationale Anmeldenummer: PCT/EP2017/083014
(87) Internationale Veröffentlichungsnummer: WO 2018/130371

(56) Entgegenhaltungen:
- EP-A1- 1 593 320
- WO-A2-2010/135052
- WO-A2-2012/085398
- FR-A1- 2 506 581
- FR-A1- 2 982 466

## Beschreibung

Die Erfindung betrifft einen Applikator nach dem Oberbegriff des Anspruchs 1.

### TECHNISCHER HINTERGRUND

Insbesondere bei Kosmetikapplikatoren besteht ein großes Bedürfnis danach, die Beladung des Borstenbesatzes mit dem Kosmetikum in einem weiten Bereich steuern zu können.

Um eine solche Steuerung zu erreichen, wird meistens am Borstenbesatz als solchem angesetzt. Es werden unterschiedlich lange Borsten, eine lokal unterschiedliche Dichte des Borstenbesatzes vorgesehen oder der Borstenbesatz erhält durch nachgängiges Beschneiden oder Beschleifen einen bestimmten Trimm.

Auch darüber hinaus ist schon ein Ansatz vorgeschlagen worden. So sind aus der DE 202014102875 bereits Applikatoren bekannt, die Flügel besitzen, von denen Borsten abstehen. Die Flügel sind mit einem Filmscharnier schwenkbar an einem zentralen Kern gelagert und können sich bei entsprechendem Druck auf den Flügel dichter an den Kern anlenken, indem sie um das Filmscharnier klappen und auf den Kern zu schwenken.

Diese Flügel haben in der Praxis nicht selten den Nachteil, dass sich ihre genaue Position nicht festlegen lässt. In nicht wenigen Fällen stehen die Flügel im Neuzustand weiter vom Kern des Applikators ab als nach längerer Zeit des Gebrauchs. Das bedeutet nichts anderes, als dass sich die geometrische Gestalt des Applikators und damit sein Auftragsverhalten nicht genau und dauerhaft definieren lassen. Es sind also gewisse Abstriche in Bezug auf die Wiederholgenauigkeit des Auftragsverhaltens zu machen. Weitere Kosmetikapplikatoren sind beispielsweise aus den Druckschriften WO 2010/135052 A2, FR 2056 581 A1, WO2012/085398 A2, EP 1 593 320 A1 oder FR 2 982 466 A1 bekannt.

### DAS DER ERFINDUNG ZUGRUNDE LIEGENDE PROBLEM

Dieses Problem wird durch die Bereitstellung eines Kosmetikapplikators gemäß Anspruch 1 gelöst. Demgegenüber besteht Bedarf an einem Applikator, dessen Beladung sich einerseits recht gut dadurch variieren lässt, dass er schräg oder mit seitlichem Druck durch den Applikator hindurchgezogen wird, und der andererseits aber stets, auch nach geraumer Gebrauchszeit, immer noch seine von Anfang an vordefinierte geometrische Gestalt besitzt und mit dem vorzugsweise auch nicht unerhebliche Kräfte aufgebracht werden können, ohne den Applikator unkontrolliert zu verformen, etwa beim Kämmen oder Curlen des Haaransatzes bzw. der Wimpern.

### DIE ERFINDUNGSGEMÄSSE LÖSUNG (HAUPTASPEKTE)

Erfindungsgemäß wird ein Kosmetikapplikator mit einem sich entlang einer das gedachte Applikatorzentrum bildenden Längsachse erstreckenden Fingerträger vorgeschlagen. Der Fingerträger erstreckt sich zwischen einer Applikatorspitze, die bevorzugt den distalen Endteil bildet, und einem Stielabschnitt, der bevorzugt den proximalen Endteil bildet. Die Applikatorspitze ist undurchbrochen und bildet vorzugsweise ein im Wesentlichen oder besser vollständig zylindrisches Element. Der Fingerträger ist einstückig mit dem proximalen und dem distalen Endteil verbunden. Erfindungsgemäß besteht der Fingerträger aus zwei, besser mindestens drei exzentrisch, aber zueinander symmetrisch um das freie Applikatorzentrum herumgruppierten Blattfederelementen. Das bedeutet, dass das Applikatorzentrum nicht durch Material ausgefüllt ist, sondern in der Tat frei ist. Die Blattfederelemente tragen auf ihrer Außenseite Finger. Dabei sind die Applikatorspitze und der Stielansatz ausschließlich über die Blattfederelemente verbunden. Die Blattfederelemente sind derart elastisch, dass die Applikatorspitze unter dem Einfluss einer einseitig in radialer Richtung wirkenden Kraft zwischen 0,1 N und 1 N um mindestens 5 mm in radialer Richtung ausgelenkt werden kann, ohne dass eines der Blattfederelemente knautscht oder beult, d. h. zusammenklappt. Jedes der Blattfederelemente verformt sich also elastisch, behält aber seine Querschnittsform als solche bei.

Erfindungsgemäß weist der Querschnitt der Blattfederelemente in Richtung senkrecht zur Längsachse L des Applikators die Gestalt eines Dreiecks auf, das so ausgerichtet ist, dass das Dreieck mit einer Spitze dem Applikatorzentrum am nächsten kommt. Zeigt der Querschnitt die Form eines derartigen Dreiecks, so hat das den entscheidenden Vorteil, dass das Blattfederelement als solches immer formstabil bleibt. Das bedeutet, dass sich das Blattfederelement zwar verformen kann, aber kein unkontrolliertes Kollabieren des Blattfederelements eintreten kann. Gleichzeitig ist das Blattfederelement aber auch hinreichend nachgiebig, denn es ist auf seiner Innenseite aufgrund der dort vorhandenen Spitze sehr schlank und setzt daher einer Biegung in radialer Richtung nur ein verringertes Flächenträgheitsmoment entgegen. Andererseits weist ein so gestaltetes Blattfederelement auf seiner am Außenumfang liegenden Außenfläche eine möglichst große Fläche zur Befestigung von Borsten auf. Aufgrund dessen kann jedes Blattfederelement einen unter Anwendungsgesichtspunkten anspruchsvollen Borstenbesatz tragen, der aus mehr als nur einer Borstenreihe besteht.

### BEVORZUGTE AUSGESTALTUNGSMÖGLICHKEITEN

Vorzugsweise sind die in radialer Richtung verlaufenden Flankenoberflächen jedes Blattfederelements in radialer Richtung gesehen eben. Das erleichtert das Ausformen des Applikators ungemein, da sich die beweglichen Kerne, die die Freiräume zwischen den Blattfederelementen definieren, besonders einfach ziehen lassen.

Günstig ist es, wenn jedes Blattfederelement an seiner radial außenliegenden Oberfläche in Richtung der Applikatorlängsachse konvex nach außen gekrümmt ist. Auf diese Art und Weise ergibt sich ein vorteilhafter Verlauf der Blattfederelemente und des von ihnen getragenen Borstenbesatzes, sodass sich mit dem Borstenbesatz besonders feinfühlig applizieren lässt.

Besonders günstig ist bei alledem, wenn jedes Blattfederelement an seiner radial außenliegenden Oberfläche in Umfangsrichtung nach außen konvex gekrümmt ist. Hierdurch ergibt sich ein besonders gutes Auftragsverhalten des Applikators, wenn mit diesem bei der Applikation leichte Drehbewegungen um die Applikatorlängsachse L herum ausgeführt werden.

Idealerweise macht der materialfreie Raum innerhalb der Hüllkurve um die borstentragende Oberfläche der Blattfederelemente herum mindestens 20 %, besser mindestens 30 % und im Idealfall mindestens 40 % des von der Hüllkurve umschlossenen Raums aus. Die gedachte Hüllkurve ist diejenige Kurve bzw. derjenige gedachte Körper, der das Arrangement der Blattfederelemente durch Anschmiegen an deren Außenoberfläche am engsten umschließt, wenn man sich die Borsten wegdenkt - also gedanklich davon ausgeht, dass die Blattfederelemente keine Borsten tragen.

Eine solche Anordnung verleiht nicht nur den Blattfederelementen einen großen Bewegungsspielraum. Eine solche Anordnung hat vielmehr den großen Vorteil, dass im Inneren des Applikators zwischen den Blattfederelementen eine beträchtliche Menge an Kosmetikmasse gespeichert werden kann, von der zumindest ein spürbarer Anteil durch Verformung des Applikators freisetzbar und anschließend bei der Applikation nutzbar ist.

Besonders günstig ist es dabei, wenn die Blattfederelemente auf gesamter Länge oder zumindest auf ihrer überwiegenden Länge Abstand von der gedachten Längsachse L des Applikators halten.

Im Rahmen einer bevorzugten Ausführungsform ist vorgesehen, dass jedes der Blattfederelemente mehrere Reihen aus jeweils in einer Flucht in Richtung der Längsachse hintereinanderstehenden Fingern umfasst. Hierdurch wird jedes Blattfederelement dazu ertüchtigt, als eigenständiges Auftragselement zu fungieren.

Es kann sinnvoll sein, benachbarte Blattfederelemente mit unterschiedlichen Besatzdichten oder Besatzmustern zu versehen.

Idealerweise sind alle Blattfederelemente unterschiedlich besetzt. Auf diese Art und Weise kann der Benutzer leicht variieren.

Bei einem mit drei Blattfederelementen ausgestatteten Applikator kann er so durch Drehung um jeweils 120° einen anders gestalteten Besatz zum Einsatz bringen und dadurch sehr unterschiedliche Ergebnisse erzielen.

Damit aber nicht genug. Der erfindungsgemäße Applikator bietet für den kreativen Einsatz aber noch wichtige weitere Variationsmöglichkeiten. Denn die Anwenderin kann sich hier das sehr unterschiedliche Abstreifverhalten zu Nutze machen: Zieht sie den erfindungsgemäßen Applikator leicht schräg und/oder mit Druck zu einer Seite hin so durch den Abstreifer, dass das Blattfederelement, das den dichtesten Borstenbesatz trägt, am innigsten mit der Abstreiferlippe in Kontakt kommt, dann erhält sie ein deutlich anderes Abstreif- und Applikationsergebnis, als wenn sie den erfindungsgemäßen Applikator so durch den Abstreifer zieht, dass das Blattfederelement, das den lichtesten Borstenbesatz trägt, am innigsten mit der Abstreiferlippe in Kontakt kommt. Der erfindungsgemäße Applikator zeichnet sich also dadurch aus, dass er in besonders hohem Maß die Kreativität begünstigt.

Als besonders günstig hat es sich erwiesen, wenn die Finger einer Reihe zumindest überwiegend jeweils auf der Höhe der Mitte des Zwischenraums zwischen zwei unmittelbar aufeinanderfolgenden Fingern der unmittelbar benachbarten Reihe angeordnet sind. Auf diese Art und Weise ergibt sich ein Borstenbesatz, der sich auch bei signifikanter elastischer Verformung der Blattfederelemente besonders homogen verhält.

In manchen Fällen ist es besonders vorteilhaft, wenn die Länge der einzelnen Finger 7 der Blattfederelemente überall die gleiche ist. In der überwiegenden Zahl der Anwendungsfälle ist es hingegen vorteilhaft, wenn die Länge der Finger in Richtung der Mitte der Blattfederelemente zunimmt und, von der Mitte aus gesehen, zu mindestens einem, vorzugsweise beiden Enden der Blattfederelemente hin abnimmt.

Um das Flexibilitätsverhalten des Kosmetikapplikators besonders vorteilhaft zu beeinflussen, besteht der Kosmetikapplikator vorzugsweise aus mindestens zwei unterschiedlichen Kunststoffmaterialien. Im Idealfall bestehen die Blattfederelemente jeweils zumindest teilweise, bevorzugt überwiegend, in manchen Fällen vollständig aus einem weicheren oder flexibleren Kunststoffmaterial als der proximale und der distale Endteil, die die Blattfederelemente an ihren Enden zusammenhalten - vorzugsweise wie eine Zwinge, die die Enden der Blattfederelemente fest zusammenhält.

Idealerweise besteht der Applikator aus einem einstückig und einstofflich aus Kunststoff bestehenden Basisteil. Dieses Basisteil kann seinerseits aus dem proximalen und distalen Endteil bestehen und jeweils zumindest einem Abschnitt der späteren Blattfederelemente. Der besagte Abschnitt verbindet im Regelfall bereits das proximale und das distale Endteil einstückig und einstofflich. Auf das so hergestellte Basisteil bzw. dessen Abschnitte, die zu den späteren Blattfederelementen gehören, kann eine aus einem anderen Kunststoff bestehende Schicht auf- oder angespritzt sein, die die Finger ausbildet.

Idealerweise bildet die Applikatorspitze nicht nur die Zwinge für die Blattfederelemente, sondern auch einen massiven Auftragsabschnitt, der vorzugsweise nicht mit Borsten besetzt ist. Besonders günstig ist es hier, wenn die Applikatorspitze eine Kugelkalotte, eine Ellipsenkalotte oder eine Hälfte einer senkrecht zu ihrer Längsachse geschnittenen Erdnussschale ausbildet.

Weitere Ausgestaltungsmöglichkeiten, Vorteile und Wirkungsweisen ergeben sich aus der nachfolgenden Beschreibung der Ausführungsbeispiele anhand der Figuren.

### FIGURENLISTE

Die Figur 1 zeigt eine Seitenansicht eines ersten Ausführungsbeispiels eines erfindungsgemäßen Applikators.
Die Figur 1A zeigt schematisch das Verformungsverhalten eines erfindungsgemäßen Applikators.
Die Figur 2 zeigt eine perspektivische Seitenansicht des ersten Ausführungsbeispiels des erfindungsgemäßen Applikators schräg vom Stielabschnitt her gesehen.
Die Figur 3 zeigt eine andere Seitenansicht des ersten Ausführungsbeispiels des erfindungsgemäßen Applikators.
Die Figur 4 zeigt einen Schnitt senkrecht zur Längsachse L des Applikators gemäß Figur 3 auf halbem Weg zwischen der Applikatorspitze und dem Stielabschnitt.
Die Figur 5 zeigt den Applikator gemäß Figur 3 frontal von vorne.
Die Figur 6 zeigt einen Mittellängsschnitt entlang der Längsachse L durch den von Figur 5 gezeigten Applikator, von unten her gesehen.
Die Figur 7 zeigt eine perspektivische Seitenansicht eines zweiten Ausführungsbeispiels des erfindungsgemäßen Applikators schräg vom Stielabschnitt her gesehen.
Die Figur 8 zeigt eine Seitenansicht des Applikators gemäß Figur 7.
Die Figur 9 zeigt einen Schnitt senkrecht zur Längsachse L des Applikators gemäß Figur 8 auf halbem Weg zwischen der Applikatorspitze und dem Stielabschnitt.
Die Figur 10 zeigt den Applikator gemäß Figur 7 frontal von vorne.
Die Figur 11 zeigt einen Mittellängsschnitt entlang der Längsachse L durch den von Figur 10 gezeigten Applikator, von unten her gesehen.
Die Figur 12 zeigt einen einzelnen Finger, wie er vorzugsweise zur Bildung eines Fingerbesatzes bei dem erfindungsgemäßen Applikator zum Einsatz kommt.
Die Figur 13 zeigt jeweils einen einzelnen Finger in Gestalt einer Lamelle und in Gestalt eines Scheibensegmentes.

### AUSFÜHRUNGSBEISPIELE

### ERSTES AUSFÜHRUNGSBEISPIEL

Die Figuren 1 und 2 zeigen ein erstes Ausführungsbeispiel.

### Der Applikator als ganzer

Der Applikator 1 besteht aus einem distalen Endteil 2 und einem proximalen Endteil 3. Das proximale Endteil 3 ist vorzugsweise als Kupplung 8 zum unmittelbaren Ankuppeln des Applikators an einen Stiel oder zum unmittelbaren Ankuppeln des Applikators an einen Griff, insbesondere an einen Griff, der einen Verschluss ausbildet.

Das proximale Endteil und das distale Endteil sind erfindungsgemäß ausschließlich durch die Blattfederelemente 4 miteinander verbunden. Wie man anhand der Figuren sieht, bedeutet das, dass keine sich entlang der zentralen Längsachse des Applikators erstreckende Stange und kein sich entlang der zentralen Längsachse des Applikators erstreckender Kern vorhanden sind, der das proximale Endteil 3 und das distale Endteil 2 miteinander verbindet. Stattdessen ist der erfindungsgemäße Applikator im Regelfall im Bereich der Blattfederelemente entlang der Längsachse L "hohl".

Besonders bevorzugt ist es, wenn das proximale Endteil und das distale Endteil in Richtung der Längsachse L jeweils eine Erstreckung zwischen 3 mm und 8 mm, besser nur 6 mm aufweisen.

Wie man anhand der Figuren sieht, kann die freie Stirnseite des distalen Endteils eine ebene Fläche sein. Stattdessen kann hier aber auch eine Verrundung vorgesehen sein, etwa in Gestalt einer Kugelkalotte, einer Ellipsenkalotte oder einer halben Erdnuss. Dabei kann es in manchen Fällen auch günstig sein, diese Verrundung als zusätzliche Auftragsfläche ohne Borsten vorzusehen. Hier kann eine Beflockung angebracht sein.

### Die Blattfederelemente

Besonders bevorzugt ist es, wenn die Blattfederelemente 4 in Umfangsrichtung gesehen symmetrisch, d. h. voll-symmetrisch bzw. einem regelmäßigen Muster folgend, angeordnet sind.

Die Breite der Blattfederelemente 4 in Umfangsrichtung gesehen ist vorzugsweise über die gesamte Länge der Blattfederelemente 4 (in Richtung der Längsachse L gesehen) konstant. Für besondere Anwendungsfälle kann aber eine in Abhängigkeit von der Position entlang der Längsachse L variierende, unterschiedliche Breite vorliegen. Dabei kann es besonders günstig sein, wenn sich die Breite der Blattfederelemente 4 von ihren Anlenkungspunkten am proximalen Endteil 3 und am distalen Endteil 2 zur Mitte des Blattfederelements 4 hin verringert.

Sinngemäß Gleiches gilt für die Dicke der Blattfederelemente 4 in radialer Richtung gesehen. Hier ist es vorzugsweise ebenso, dass die Dicke über die gesamte Länge der Blattfederelemente 4 (in Richtung der Längsachse L gesehen) konstant bleibt. Für besondere Anwendungsfälle kann es aber auch hier sinnvoll sein, wenn eine in Abhängigkeit von der Position entlang der Längsachse L unterschiedliche Dicke vorliegt. Es kann dabei besonders günstig sein, wenn sich die Dicke der Blattfederelemente 4 von ihren Anlenkungspunkten am proximalen Endteil 3 und am distalen Endteil 2 zur Mitte des Blattfederelements 4 hin verringert.

Vorzugsweise jedes der Blattfederelemente trägt einen später noch näher erläuterten Fingerbesatz. Jedes der Blattfederelemente ist in sich flexibel. Die Flexibilität ist derart, dass sich das distale Endteil 2 unter dem Einfluss einer Kraft zwischen 0,1 N und 1 N um einen Weg W von mindestens 10 mm auslenken lässt, so, wie das die Figur 1A zeigt. Auf diese Art und Weise erhält man mithilfe der Blattfederelemente einen in Richtung quer zur Längsachse L besonders flexiblen Applikator. Dessen Beladung lässt sich - in neuartiger Form - dadurch steuern, dass man den Applikator bei Bedarf leicht schräg durch den Abstreifer zieht. Dabei ist das Besondere bei dem Applikator, dass er bei der Applikation formsteif bleibt und daher insbesondere auch gut zum Kämmen eines Haarbesatzes geeignet ist, etwa eines Wimpernbogens.

Die Figur 3 zeigt eine weitere Seitenansicht des ersten Ausführungsbeispiels. Die Figur 4 zeigt eine frontale Ansicht eines längs der in Figur 3 eingezeichneten Achse A-A geschnittenen Applikators.

Hier sieht man sehr gut, welche bevorzugte Querschnittsform die einzelnen Blattfederelemente haben.

Wie man sieht, sind die Blattfederelemente nicht als Elemente mit einem schalenförmigen Querschnitt ausgestattet, d. h. mit einem Querschnitt, bei dem der radiale Abstand zwischen der Außenoberfläche und der Innenoberfläche zumindest im Wesentlichen überall konstant ist (wenn man die Finger unberücksichtigt lässt) und bei dem die dem Applikatorinneren zugewandte Oberfläche demzufolge konkav ist. Denn ein solcher schalenförmiger Querschnitt mag, wenn er dünnwandig ausgeführt wird, eine sehr gute Elastizität haben. Ein solcher schalenförmiger Querschnitt knickt zu schnell aus, wenn er in radialer Richtung belastet wird, d. h. er kollabiert vorzeitig, woraufhin der Applikator bis zum Ende der Belastung eine undefinierte Gestalt einnimmt.

Erfindungsgemäß haben die Blattfederelemente nämlich im Schnitt senkrecht zur Längsachse L eine dreieckige Querschnittsform. Die beiden sich (vollständig bzw. im Wesentlichen) in radialer Richtung erstreckenden Flanken jedes Blattfederelements laufen aufgrund dessen in radial einwärtiger Richtung aufeinander zu. Sie treffen sich an ihrem maximal radial einwärtigen Punkt, der hier Scheitelpunkt 6 genannt wird. Vorzugsweise sind die beiden sich in radialer Richtung erstreckenden Flanken 5 eines Blattfederelements in radialer Richtung gerade und weisen in radialer Richtung daher keine Krümmung auf. Besonders bevorzugt ist es, wenn die sich in radialer Richtung erstreckenden, einander zugewandten Flanken zweier unmittelbar benachbarter Blattfederelemente nicht parallel zueinander verlaufen, sondern so, dass der zwischen ihnen befindliche Abstand in radial einwärtiger Richtung hin zur Längsachse L kleiner wird.

Die umfangsseitige Oberfläche des Blattfederelements 4 weist in Umfangsrichtung gesehen bevorzugt eine konvexe Gestalt auf, ist also nach innen hin, zur Längsachse L gekrümmt. Gewöhnlich weist die umfangsseitige Oberfläche des Blattfederelements 4 zugleich in Richtung entlang der Längsachse L gesehen ebenfalls eine konvexe Gestalt auf. Hierdurch ergibt sich ein besonders günstiges elastisches Verformungsverhalten. Absolut zwingend ist diese vorteilhafte Ausgestaltung aber nicht. Für besondere Anwendungsfälle können die Blattfederelemente auch V-förmig nach außen oder innen gefaltet ausgebildet sein oder die umfangsseitige Oberfläche eines Blattfederelements weist in Richtung parallel zur Längsachse des Applikators eine konkave Krümmung auf.

Der maximale Radius R des Applikators im Bereich seiner Blattfederelemente, der meist auf halbem Wege zwischen dem Stielabschnitt und der Spitze liegt, beträgt vorzugsweise bis maximal 15 mm, besser nur bis maximal 10 mm, vgl. Fig. 4.

Wie man recht gut anhand der Figur 4 sieht, sind die Scheitelpunkte 6 der Blattfederelemente 4 in der Mitte des Applikators, dort, wo dieser die größte radiale Erstreckung aufweist, auf einem gedachten Kreis angeordnet, dessen Radius Ri im Wesentlichen oder besser mindestens der radialen Erstreckung eines Blattfederelements 4 (gerechnet ohne die Finger) entspricht. Idealerweise liegen alle Scheitelpunkte auf dem gleichen gedachten Kreis.

Von den Maßen her hat es sich als besonders günstig erwiesen, wenn das jeweilige Blattfederelement eine Länge zwischen 15 mm und 60 mm aufweist. Die Breite der Blattfederelemente in Umfangsrichtung beträgt vorzugsweise 3 mm bis 6 mm. Die größte Erstreckung in radialer Richtung beträgt vorzugsweise maximal 5 mm. Idealerweise ist die Erstreckung der Blattfederelemente in Richtung der Längsachse L um mindestens das Achtfache, besser noch um mindestens das Zehnfache größer als die Erstreckung der Blattfederelemente in radialer Richtung, senkrecht zur Längsachse L.

### Der Fingerbesatz

Vorzugsweise sind alle Blattfederelemente 4 oder zumindest die überwiegende Zahl der Blattfederelemente 4 mit Fingern 7 ausgestattet.

Vorzugsweise erstrecken sich die Längsachsen l der Finger überwiegend oder alle in radialer Richtung. Letzteres bedeutet dann, dass sie die Längsachse L des Applikators schneiden. Die Finger stehen dann, insgesamt gesehen und abgesehen von einer eventuellen, genau mittig auf dem Blattfederelement angeordneten Reihe, V-förmig von dem jeweiligen Blattfederelement ab. Auf diese Art und Weise wird ein besonders harmonisches Auftragsverhalten erreicht, auch bei Drehung des Applikators.

Jedes Blattfederelement 4 besitzt zumindest eine Reihe von Fingern 7, die im Regelfall in Richtung parallel zur Längsachse L fluchtend hintereinander aufgestellt sind. Vorzugsweise ist das bzw. jedes fingerbesetzte Blattfederelement mit mehreren solcher Reihen von Fingern 7 ausgestattet. Im Hinblick auf die Flexibilität der Blattfederelemente ist es besonders günstig, wenn die Finger der Reihen, mit denen ein Blattfederelement 4 ausgestattet ist, nicht in Umfangsrichtung alle auf einer Linie liegen. Stattdessen hat es sich als ideal erwiesen, wenn ein Finger einer mittleren Reihe (das muss nicht die einzige mittlere Reihe sein) in Umfangsrichtung gesehen mittig auf der Höhe des Zwischenraums angeordnet ist, der zwischen zwei unmittelbar aufeinanderfolgenden Fingern einer linksseitig und einer rechtsseitig unmittelbar benachbarten Reihe frei ist. Eine solche Aufstellung der Finger führt nämlich dazu, dass auch bei bestimmungsgemäßer Verformung des Blattfederelements 4 noch ein sehr gleichmäßiges Fingerbild erhalten bleibt.

Besonders bevorzugt ist es, jedes Blattfederelement mit zwei bis vier und optimalerweise mit genau drei nebeneinander aufgestellten, in Richtung parallel zur Längsachse L verlaufenden Borstenreihen auszustatten. Die Verwendung von drei oder vier Borstenreihen ist insbesondere dann bevorzugt, wenn die Anzahl der Blattfederelemente auf drei Blattfederelemente begrenzt ist.

Die Länge der Finger kann konstant sein. Wie man darüber hinaus zusätzlich anhand beispielsweise der Figur 3 sieht, ist es aber in vielen Fällen vorteilhaft, wenn die Länge der Finger im Bereich der Mitte des Borstenbesatzes (entlang der Längsachse L gesehen) ihr Maximum erreicht und zumindest zu einem Ende, vorzugsweise zu beiden Enden hin (distal und proximal) abnimmt.

Der Begriff des Fingers umfasst sowohl die Ausgestaltung als Borste als auch die Ausgestaltung als Kammzinken. Spezielle und für bestimmte Anwendungsfälle besonders bevorzugte Ausgestaltungsformen verwenden Borsten oder Kammzinken in Gestalt von Lamellen 7b oder Kreisscheibensegmenten 7a. Eine Lamelle 7b ist dabei ein vorzugsweise rechteckiges Gebilde, im Idealfall mit in radialer Richtung parallelen Seitenkanten, dessen Erstreckung in Umfangsrichtung mindestens dreimal, besser mindestens fünfmal größer ist als seine Erstreckung in Richtung parallel zur Applikatorlängsachse.

Sofern Kreisscheibensegmente 7a vorgesehen sind, haben diese in radialer Richtung vom Fuß hin bis zu ihrem Außenumfang einen Öffnungswinkel Wö von bevorzugt 15° bis 35°. Insoweit sei auf die Figur 13 verwiesen, wo dies dargestellt ist.

Zu Figur 13 sei angemerkt, dass der gestrichelte Kreis nicht etwa einen Applikatorkern darstellt, sondern lediglich symbolisiert, dass in Umfangsrichtung vorzugsweise mehrere Blattfederelemente vorgesehen sind, die einen derartigen Besatz tragen. Für manche Anwendungsfälle ist es auch besonders günstig, wenn solche Lamellen und/oder Kreissegmente und klassische Borsten mit kreisrundem Querschnitt und Kegelform gemischt positioniert sind.

Explizit darauf hinzuweisen ist noch, dass es für manche Ausführungsformen besonders günstig ist, wenn sich die Kreisscheibensegmente 7a in radialer Richtung nach außen so weit verbreitern, dass sie in Umfangsrichtung auf einer oder besser beiden Seiten über das sie tragende Blattfederelement 4 hinausstehen, in radialer Projektion gesehen, vgl. Figur 13.

Ebenfalls explizit darauf hinzuweisen ist, dass die Lamellen in Umfangsrichtung vorzugsweise ebenso breit (± 15°) sind wie die sie tragenden Blattfederelemente, vgl. ebenfalls Figur 13. Vorzugsweise ist die überwiegende Zahl der Blattfederelemente 4 mit Fingern in Gestalt von Borsten versehen, idealerweise solchen, die einen kreisförmigen oder elliptischen Querschnitt aufweisen. Als Borste wird dabei ein Gebilde bezeichnet, das vorzugsweise derart aussieht, wie das die Figur 12 veranschaulicht. Eine Borste in diesem Sinne ist einstückig und einstofflich mit einer Kunststoffschicht am Blattfederelement 4 oder mit dem gesamten Blattfederelement 4 verbunden. Eine solche Borste ist im Regelfall durch Spritzguss entstanden. Dabei ist der Spritzguss hier nicht nur ein Verfahren, sondern gleichzeitig eine mittelbare Angabe für die Beschaffenheit der Borste. Denn durch das Spritzgießen erfolgt eine starke Ausrichtung der Kunststoffmolekülketten einer Borste, die Kunststoffmolekülketten werden sozusagen in die Länge gezogen, in Richtung entlang der Längsachse l eines Fingers. Auf diese Art und Weise werden den Borsten ein besonders gutes Wiederaufrichtvermögen und eine hohe Flexibilität verliehen.

Idealerweise besitzt eine Borste das Aussehen eines Kegels, sie verjüngt sich vom Borstenfuß hin zur Borstenspitze. Typischerweise beträgt der Durchmesser DF einer einzelnen Borste im Bereich des Borstenfußes, oberhalb der Verrundung, mit der die Borste in das Blattfederelement übergehen mag, zwischen 0,08 mm und 0,35 mm. Die Länge LB solcher Borsten des Besatzes in Richtung parallel zu ihrer Längsachse l beträgt vorzugsweise zumindest überwiegend oder vollständig zwischen 2,5 mm und 10 mm. Eine solche Borste ist im Regelfall derart elastisch, dass ihr freies Ende unter den bei der Applikation auftretenden Kräften reversibel elastisch um einen Betrag AL senkrecht zur borstenseitigen Längsachse l ausgelenkt werden kann, der mindestens dem Vierfachen des Borstenfußdurchmessers, idealerweise mindestens dem Sechsfachen des Borstenfußdurchmessers entspricht. Eine Ausnahme hiervon mag bei Borsten gelten, deren Länge in Richtung der Längsachse l weniger als 4 mm beträgt.

Der Kegelmantelwinkel α beträgt vorzugsweise zwischen 0,5° und 5°, vgl. Fig. 12.

### ZWEITES AUSFÜHRUNGSBEISPIEL

Die Figuren 7 bis 11 zeigen ein zweites Ausführungsbeispiel des erfindungsgemäßen Applikators. Das für das erste Ausführungsbeispiel Gesagte gilt hier sinngemäß, sofern sich aus dem nachfolgend Gesagten nichts anderes ergibt. Wichtig ist, dass auch dieser Applikator keine sich entlang der zentralen Längsachse des Applikators erstreckende Stange und keinen sich entlang der zentralen Längsachse des Applikators erstreckenden Kern besitzt, der das proximale Endteil 3 und das distale Endteil 2 miteinander verbindet. Auch hier ist der Applikator entlang der Blattfederelemente im Kern materialfrei.

Auch wenn das anhand der Figuren 7 bis 11 nicht sehr deutlich zu erkennen ist, ist es auch hier bevorzugt so, dass die sich in radialer Richtung erstreckenden, einander zugewandten Flanken zweier unmittelbar benachbarter Blattfederelemente nicht parallel zueinander verlaufen. Stattdessen verlaufen sie so, dass der zwischen ihnen befindliche Abstand in radial einwärtiger Richtung hin zur Längsachse L kleiner wird.

Die Besonderheit ist hier die, dass nicht nur drei in Umfangsrichtung gesehen nebeneinander positionierte Blattfederelemente vorgesehen sind, sondern sechs in Umfangsrichtung gesehen nebeneinander positionierte Blattfederelemente. Die einzelnen Blattfederelemente sind so gestaltet, wie das oben bereits beschrieben worden ist. Allerdings trägt jedes Blattfederelement an seiner Außenoberfläche hier nur zwei Reihen aus in Richtung parallel entlang der Längsachse hintereinander aufgestellten Borsten.

Die beiden Fingerreihen verlaufen hier vollständig parallel zueinander, d. h. die einzelnen Borsten der überwiegenden Anzahl der bzw. aller Blattfederelemente bilden hier in Umfangsrichtung gesehen jeweils Borstenkränze.

### BEZUGSZEICHENLISTE

- 1: Applikator
- 2: Applikatorspitze (distales Endteil)
- 3: Stielansatz (proximales Endteil)
- 4: Blattfederelement
- 5: Flanke eines Blattfederelements
- 6: Scheitelpunkt eines Blattfederelements
- 7: Finger
- 7a: Finger in Gestalt eines Scheibensegments
- 7b: Finger in Gestalt einer Lamelle
- 8: Kupplung

- L: Längsachse des Applikators
- l: Längsachse der Finger
- R: Radius des Scheitelpunktkreises
- A-A: Schnittebene
- W: Auslenkungsweg der Applikatorspitze
- DF: Durchmesser des Borstenfußes
- LB: Borstenlänge
- AL: Borstenauslenkung
- α: Kegelmantelwinkel
- Wö: Öffnungswinkel Scheibensegment
- Ri: Radius gedachter Kreis

## Patentansprüche

1. Kosmetikapplikator (1) mit einem sich entlang einer das Applikatorzentrum bildenden Längsachse (L) zwischen einem Stielansatz (3) und einer Applikatorspitze (2) ersteckenden Fingerträger, der einstückig in die massive Applikatorspitze (2) und den Stielansatz (3) übergeht, **wobei** der Fingerträger aus zwei, besser mindestens drei exzentrisch, aber zueinander symmetrisch um das freie Applikatorzentrum herum gruppierten Blattfederelementen (4) besteht, die auf ihrer Außenseite Finger (7) tragen, wobei die Applikatorspitze (2) und der Stielansatz (3) ausschließlich über die Blattfederelemente (4) verbunden sind und die Blattfederelemente (4) derart elastisch sind, dass die Applikatorspitze (2) unter dem Einfluss einer einseitig in radialer Richtung wirkenden Kraft um mindestens 5 mm (AL) in radialer Richtung ausgelenkt werden kann, wobei der Querschnitt der Blattfederelemente (4) in Richtung senkrecht zur Längsachse (L) des Applikators (1) die Gestalt eines Dreiecks aufweist, das so ausgerichtet ist, dass das Dreieck mit einer Spitze dem Applikatorzentrum am nächsten kommt.

2. Kosmetikapplikator (1) nach Anspruch 1, **dadurch gekennzeichnet, dass** die in radialer Richtung verlaufenden Oberflächen der Flanken (5) in radialer Richtung eben sind.

3. Kosmetikapplikator (1) nach einem der vorhergehenden Ansprüche, **dadurch gekennzeichnet, dass** jedes Blattfederelement (4) zumindest an seiner radial außenliegenden Oberfläche in Richtung entlang der Applikatorlängsachse (L) konvex nach außen gekrümmt ist.

4. Kosmetikapplikator (1) nach einem der vorhergehenden Ansprüche, **dadurch gekennzeichnet, dass** jedes Blattfederelement (4) zumindest an seiner radial außenliegenden Oberfläche in Umfangsrichtung konvex nach außen gekrümmt ist.

5. Kosmetikapplikator (1) nach einem der vorhergehenden Ansprüche, **dadurch gekennzeichnet, dass** der materialfreie Raum innerhalb der Hüllkurve um die borstentragende Oberfläche der Blattfederelemente (4) mindestens 20 %, besser mindestens 30 % und idealerweise mindestens 40 % des von der Hüllkurve umschlossenen Raums ausmacht.

6. Kosmetikapplikator (1) nach einem der vorhergehenden Ansprüche, **dadurch gekennzeichnet, dass** jedes der Blattfederelemente (4) mehrere Reihen aus jeweils in einer Flucht in Richtung der Längsachse (L) hintereinanderstehenden Fingern (7) aufweist.

7. Kosmetikapplikator (1) nach einem der vorhergehenden Ansprüche, **dadurch gekennzeichnet, dass** die Finger (7) von - in Richtung der Applikatorlängsachse (L) gesehen benachbarten - Fingerreihen in Umfangsrichtung gesehen versetzt angeordnet sind.

8. Kosmetikapplikator (1) nach Anspruch 6, **dadurch gekennzeichnet, dass** die Finger (7) einer Reihe zumindest überwiegend jeweils auf der Höhe der Mitte des Zwischenraums zwischen zwei unmittelbar aufeinanderfolgenden Fingern (7) der unmittelbar benachbarten Reihe angeordnet sind.

9. Kosmetikapplikator (1) nach einem der vorhergehenden Ansprüche, **dadurch gekennzeichnet, dass** die Länge der Finger (7) in Richtung der Mitte des Blattfederelements (4) zunimmt und von der Mitte aus gesehen zu den Enden der Blattfederelemente (4) hin abnimmt.

10. Kosmetikapplikator (1) nach einem der vorhergehenden Ansprüche, **dadurch gekennzeichnet, dass** der Applikator (1) aus mindestens zwei unterschiedlichen Kunststoffmaterialien besteht, wobei die Blattfederelemente (4) jeweils zumindest teilweise, bevorzugt überwiegend und in manchen Fällen vollständig aus einem weicheren oder flexibleren Kunststoffmaterial bestehen als die Ringabschnitte, die sie an ihren beiden äußeren Enden zusammenhalten.

11. Kosmetikapplikator (1) nach einem der vorhergehenden Ansprüche, **dadurch gekennzeichnet, dass** der Applikator (1) aus einem einstückig und einstofflich aus Kunststoff bestehenden Basisteil besteht, auf dessen Blattfederelemente (4) eine aus einem anderen Kunststoff bestehende Schicht auf- oder angespritzt ist, die die Finger (7) ausbildet.

12. Kosmetikapplikator (1) nach einem der vorgehenden Ansprüche, **dadurch gekennzeichnet, dass** der Radius des Applikators (1) von dem Bereich ausgehend, in dem die Blattfederelemente (4) in die Applikatorspitze (2) übergehen, in distaler Richtung entlang der Längsachse (L) fortschreitend zunimmt und sein Maximum auf halbem Weg zwischen der Applikatorspitze (2) und dem Stielabschnitt (3) erreicht.

13. Kosmetikapplikator (1) nach einem der vorhergehenden Ansprüche, **dadurch gekennzeichnet, dass** die Applikatorspitze (2) eine Kugelkalotte ist.

14. Kosmetikapplikator (1) nach einem der vorhergehenden Ansprüche, **dadurch gekennzeichnet, dass** ein Blattfederelement (4) auf seiner Außenfläche neben seinem borstenbesetzten Bereich einen auf ganzer Länge der Blattfederelemente (4) fingerfreien Bereich aufweist, dessen Erstreckung in Umfangsrichtung vorzugsweise mindestens dem dreifachen maximalen Fingerdurchmesser entspricht.

15. Kosmetikapplikator (1) nach einem der vorhergehenden Ansprüche, **dadurch gekennzeichnet, dass** zumindest ein Teil der Finger (7) oder alle Finger (7) auf zumindest einem Blattfederelement (4) als Scheibensegmente (7a) und/oder als Lamellen (7b) ausgebildet sind.

## Claims

1. Cosmetic applicator (1) with a finger support extending along a longitudinal axis (L) that forms the applicator center between a stem attachment (3) and an applicator tip (2), which finger support transitions integrally into the solid applicator tip (2) and the stem attachment (3), **wherein** the finger support consists of two, better at least three leaf spring elements (4) that are grouped eccentrically but symmetrically around the free applicator center, which leaf spring elements (4) have fingers (7) on their outer side, wherein the applicator tip (2) and the stem attachment (3) are connected exclusively via the leaf spring elements (4) and the leaf spring elements (4) are elastic in such a way that, under the influence of a force acting on one side in the radial direction, the applicator tip can (2) be deflected by at least 5 mm (AL) in the radial direction, wherein, in the direction perpendicular to the longitudinal axis (L) of the applicator (1), the cross section of the leaf spring elements (4) has the shape of a triangle that is oriented such that one tip of the triangle comes closest to the applicator center.

2. Cosmetic applicator (1) according to claim 1, **characterized in that** the surfaces of the flanks (5) extending in the radial direction are flat in the radial direction.

3. Cosmetic applicator (1) according to one of the preceding claims, **characterized in that** each leaf spring element (4) is curved convexly outward at least on its radially outer surface in the direction along the longitudinal axis (L) of the applicator.

4. Cosmetic applicator (1) according to one of the preceding claims, **characterized in that** each leaf spring element (4) is curved convexly outward at least on its radially outer surface in the circumferential direction.

5. Cosmetic applicator (1) according to one of the preceding claims, **characterized in that** the material-free space within the envelope around the bristle-bearing surface of the leaf spring elements (4) corresponds to at least 20%, better at least 30% and ideally at least 40% of the space enclosed by the envelope.

6. Cosmetic applicator (1) according to one of the preceding claims, **characterized in that** each of the leaf spring elements (4) has several rows of fingers (7), each in alignment one after the other in the direction of the longitudinal axis (L).

7. Cosmetic applicator (1) according to one of the preceding claims, **characterized in that** the fingers (7) - seen in the direction of the longitudinal axis (L) of the applicator - of adjacent rows of fingers are arranged offset - as seen in the circumferential direction.

8. Cosmetic applicator (1) according to claim 6, **characterized in that** the fingers (7) of a row are arranged in each case at least predominantly at the level of the middle of the gap between two directly successive fingers (7) of the directly adjacent row.

9. Cosmetic applicator (1) according to one of the preceding claims, **characterized in that** the length of the fingers (7) increases in the direction of the middle of the leaf spring element (4) and - as seen from the middle - decreases towards the ends of the leaf spring elements (4).

10. Cosmetic applicator (1) according to one of the preceding claims, **characterized in that** the applicator (1) consists of at least two different plastic materials, wherein the leaf spring elements (4) are each made at least partially, preferably predominantly and in some cases completely of a softer or more flexible plastic material than the ring sections that hold them together at their two outer ends.

11. Cosmetic applicator (1) according to one of the preceding claims, **characterized in that** the applicator (1) consists of a plastic base part made of one piece and of one material, onto whose leaf spring elements (4) a layer made of another plastic is injection molded on them or to them, which layer forms the fingers (7).

12. Cosmetic applicator (1) according to one of the preceding claims, **characterized in that,** starting from the area in which the leaf spring elements (4) transition into the applicator tip (2), the radius of the applicator (1) increases progressively in the distal direction along the longitudinal axis (L) and reaches its maximum halfway between the applicator tip (2) and the stem section (3).

13. Cosmetic applicator (1) according to one of the preceding claims, **characterized in that** the applicator tip (2) is a spherical cap.

14. Cosmetic applicator (1) according to one of the preceding claims, **characterized in that,** next to its area equipped with bristles, a leaf spring element (4) has a finger-free area on its outer surface over the entire length of the leaf spring elements (4), wherein the extent of the finger-free area preferably corresponds in the circumferential direction to at least three times the maximum finger diameter.

15. Cosmetic applicator (1) according to one of the preceding claims, **characterized in that** at least some of the fingers (7) or all fingers (7) on at least one leaf spring element (4) are designed as disk segments (7a) and/or as lamellae (7b).

## Revendications

1. Applicateur cosmétique (1) avec un support de doigts s'étendant le long d'un axe longitudinal (L) qui forme le centre de l'applicateur entre un embout de tige (3) et une pointe d'applicateur (2), ledit support de doigts se transformant d'une seule pièce en la pointe d'applicateur solide (2) et l'embout de tige (3), le support de doigt étant constitué de deux, mieux au moins trois éléments de ressort à lame (4) groupés de façon excentrique, mais symétrique l'un par rapport à l'autre autour du centre libre de l'applicateur, les éléments de ressort à lame (4) portant des doigts (7) sur leur côté extérieur, la pointe de l'applicateur (2) et l'embout de tige (3) étant reliés exclusivement via les éléments de ressort à lame (4) et les éléments de ressort à lame (4) sont élastiques de telle sorte que, sous l'influence d'une force agissant d'un côté dans la direction radiale, la pointe de l'applicateur (2) peut être déviée d'au moins 5 mm (AL) dans la direction radiale, la coupe transversale des éléments de ressort à lame (4) ayant la forme d'un triangle dans la direction perpendiculaire à l'axe longitudinal (L) de l'applicateur (1), ledit triangle étant orienté de sorte qu'une pointe du triangle se rapproche le plus du centre de l'applicateur.

2. Applicateur cosmétique (1) selon la revendication 1, **caractérisé en ce que** les surfaces des flancs (5) s'étendant dans la direction radiale sont planes dans la direction radiale.

3. Applicateur cosmétique (1) selon l'une des revendications précédentes, **caractérisé en ce que** chaque élément de ressort à lame (4) est incurvé de façon convexe vers l'extérieur au moins sur sa surface radialement extérieure dans la direction suivant l'axe longitudinal de l'applicateur (L).

4. Applicateur cosmétique (1) selon l'une des revendications précédentes, **caractérisé en ce que** chaque élément de ressort à lame (4) est incurvé de façon convexe vers l'extérieur au moins sur sa surface radialement extérieure dans la direction circonférentielle.

5. Applicateur cosmétique (1) selon l'une des revendications précédentes, **caractérisé en ce que** l'espace exempt de matériau à l'intérieur de l'enveloppe autour de la surface munie de poils des éléments de ressort à lame (4) est d'au moins 20%, mieux au moins 30% et idéalement au moins 40% de l'espace entouré par l'enveloppe.

6. Applicateur cosmétique (1) selon l'une des revendications précédentes, **caractérisé en ce que** chacun des éléments de ressort à lame (4) comporte plusieurs rangées de doigts (7) alignés successivement dans le sens de l'axe longitudinal (L).

7. Applicateur cosmétique (1) selon l'une des revendications précédentes, **caractérisé en ce que** les doigts (7) de rangées de doigts adjacentes - vues en direction de l'axe longitudinal de l'applicateur (L) - sont disposés de façon décalée dans la direction circonférentielle.

8. Applicateur cosmétique (1) selon la revendication 6, **caractérisé en ce que** les doigts (7) d'une rangée sont disposés dans chaque cas au moins majoritairement au niveau du milieu de l'espace entre deux doigts (7) directement successifs de la rangée directement adjacente.

9. Applicateur cosmétique (1) selon l'une des revendications précédentes, **caractérisé en ce que** la longueur des doigts (7) augmente en direction du milieu de l'élément de ressort à lame (4) et, vu du milieu, diminue vers les extrémités des éléments de ressort à lame (4).

10. Applicateur cosmétique (1) selon l'une des revendications précédentes, **caractérisé en ce que** l'applicateur (1) est constitué d'au moins deux matières plastiques différentes, les éléments de ressort à lame (4) étant chacun constitué au moins partiellement, de préférence majoritairement et dans certains cas entièrement d'une matière plastique plus douce ou plus flexible que les sections d'anneau qui les maintiennent ensemble à leurs deux extrémités extérieures.

11. Applicateur cosmétique (1) selon l'une des revendications précédentes, **caractérisé en ce que** l'applicateur (1) est constitué d'une pièce de base en matière plastique fabriquée d'une seule pièce et d'un seul matériau, sur les éléments de ressort à lame (4) de laquelle une couche constituée de matière plastique différente est moulé par injection, ladite couche formant les doigts (7).

12. Applicateur cosmétique (1) selon l'une des revendications précédentes, **caractérisé en ce que** le rayon de l'applicateur (1) partant de la zone où les éléments de ressort à lame (4) se transforment en la pointe de l'applicateur (2), augmente progressivement dans la direction distale le long de l'axe longitudinal (L) et atteint son maximum à mi-chemin entre la pointe d'applicateur (2) et la section de tige (3).

13. Applicateur cosmétique (1) selon l'une des revendications précédentes, **caractérisé en ce que** la pointe de l'applicateur (2) est une calotte sphérique.

14. Applicateur cosmétique (1) selon l'une des revendications précédentes, **caractérisé en ce que,** à côté de sa zone munie de poils, un élément de ressort à lame (4) a une zone exempte de doigts sur sa surface extérieure sur toute la longueur des éléments de ressort à lame (4), l'étendue de la zone exempte de doigts correspondant dans la direction circonférentielle de préférence au moins à trois fois le diamètre maximal du doigt.

15. Applicateur cosmétique (1) selon l'une des revendications précédentes, **caractérisé en ce qu'**au moins certains des doigts (7) ou tous les doigts (7) sont formées sur au moins un élément de ressort à lame (4) en tant que segments de disque (7a) et/ou sous forme de lamelles (7b).
